# EUROPÄISCHE PATENTSCHRIFT

(11) **EP 0 137 910 B1**
(45) Veröffentlichungstag und Bekanntmachung des Hinweises auf die Patenterteilung: **11.02.1987**
(21) Anmeldenummer: 84106683.0
(22) Anmeldetag: 12.06.1984
(51) Int. Cl.: F42B 13/38, F42B 15/26

(54) **Von einem Lastengeschoss oder Flugkörper abwerfbarer Geschosskopf**
Projectile head to be launched by a carrier projectile or missile
Tête décrochable d'un obus vecteur ou missile

(30) Priorität: 25.06.1983 DE 3322927
(43) Veröffentlichungstag der Anmeldung: 24.04.1985
(73) Patentinhaber: Rheinmetall GmbH, 40880 Ratingen (DE)
(72) Erfinder: Witt, Wolfram, Dr., D-4000 Düsseldorf (DE); Lips, Hendrik, D-4000 Düsseldorf (DE); Scholles, Herbert, Dr., D-4000 Düsseldorf (DE); Schweiger, Raimund, D-4000 Düsseldorf (DE)
(74) Vertreter: Behrens, Ralf Holger (DE)

## Beschreibung

Die Erfindung betrifft einen von einem Lastengeschoß oder Flugkörper abwerfbaren Geschoßkopf nach dem Oberbegriff des Patentanspruchs 1.

Die Geschoßköpfe der gattungsgemäßen Art werden von einem Lastengeschoß oder Flugkörper ausgestoßen und sinken dann über einem Zielgebiet, von einem Fallschirm gebremst, nieder, wobei sie selbständig ein Ziel, z. B. ein gepanzertes Fahrzeug, erfassen und es nach Erreichen der Bekämpfungsreichweite bekämpfen.

Aus der DE-A-2353566 ist ein abwerfbarer Geschoßkopf bekannt, der zur Bekämpfung des Ziels über eine zündbare Ladung verfügt, die ein Sekundärgeschoß auf das erkannte Ziel fortschleudert. Das Sekundärgeschoß wird dabei aus einer Flachladung gebildet, die in Flugrichtung vor der Zündung zum Sekundärgeschoß verformt wird. Zur Zielerfassung verfügt der abwerfbare Geschoßkopf über ein Zielerkennungsgerät mit einem Sender, einem Empfänger und einer Antenne. Das Zielortungsgerät einschließlich der Antenne und zusätzliche Leitflächen sind in Flugrichtung vor der Flachladung angeordnet. Sie behindern dadurch die Bildung eines optimal geformten Sekundärgeschosses, da sie die Symmetrie der Ladungsanordnung stören und mit ihrer Masse den Bildungsprozeß des Sekundärgeschosses nachteilig beeinflussen. Das derart gestörte Sekundärgeschoß verfügt über eine nur geringe Reichtweite und mangelnde Durchschlagskraft.

Der Erfindung liegt die Aufgabe zugrunde, einen von einem Lastengeschoß oder Flugkörper abwerfbaren Geschoßkopf anzugeben, der in der Lage ist, ein Sekundärgeschoß mit max. Reichweite und Durchschlagskraft zu erzeugen.

Ausgehend von dem eingangs genannten Geschoßkopf wird diese Aufgabe durch die im Patentanspruch 1 angegebene Erfindung gelöst.

Vorteilhafte Ausgestaltungen und Weiterbildungen der Erfindung gehen aus den Unteransprüchen hervor.

Die Erfindung wird nachfolgend unter Bezug auf die Zeichnung näher erläutert. Dabei zeigt :
Figur 1 eine schematische Darstellung des von einem Lastengeschoß oder Flugkörper abgeworfenen Geschoßkopfes 10, der von einem Fallschirm 12 gebremst auf ein Zielgebiet herabsinkt ;
Figur 2 eine Teilansicht des Geschoßkopfes, teilweise im Schnitt, mit Darstellung der explosiven Ladung und der Antenne des Zielerkennungsgeräts ;
Figur 3 eine Teildarstellung des Geschoßkopfes mit Blick auf die nur teilweise dargestellte Antenne im ausgeklappten Zustand ;
Figur 3a ein weiteres Ausführungsbeispiel der Erfindung mit zwei Antennenreflektoren.
Figur 4 eine vergrößerte Teildarstellung zur Erläuterung des Ausklappmechanismus der Antenne ;
Figur 5 eine Teildarstellung des Geschoßkoppfes mit einem gasgefüllten Ballon als Ausklappmittel für die Antenne ;
Figur 6 zur Erläuterung eines weiteren Ausführungsbeispiels der Erfindung eine schematische Darstellung des Geschoßkopfes mit einem in Radialrichtung ausgeschwenkten Antennenträger ;
Figur 7 eine Aufsicht auf den Geschoßkopf nach Fig. 6.

Innerhalb der Hülle 9 des Geschoßkopfes 10 nach Fig.1 sind eine Ladung 15, eine darauf angeordnete Flachbelegung 16' zur Bildung eines Sekundärgeschosses 16, ein Zielerkennungsgerät 14 und ein Zünder 13 zur Aktivierung der Ladung 15 angeordnet. Die Verbindungsleinen zwischen dem Geschoßkopf 10 und dem Fall schirm 12 sind mit Bezugsziffer 17 bezeichnet.

Fig. 2 zeigt teilweise geschnitten einen Teilbereich des Geschoßkopfes 10 mit der in Flugrichtung vorn angeordneten Flachbelegung 16', die von einer von einem Zünder 13 aktivierten Ladung 15 nach Erfassen eines Ziels und Erreichen der Bekämpfungsreichweite zu einem das Ziel zerstörenden Sekundärgeschoß 16 umgewandelt wird. Der Zünder 13 seinerseits ist über eine Zündleitung 13' mit dem Zielerkennungsgerät 14 verbunden, das in Flugrichtung hinter der Flachbelegung 16' und der Ladung 15 angeorndet ist. Das Zielerkennungsgerät 14 umfaßt einen Sender, einen Empfänger sowie eine Antenne zum Aussenden und Empfangen elektrischer Strahlung, vorzugsweise im Mikrowellenbereich, die zum Erfassen und Erkennen des Ziels benutzt wird. Durch die erfindungsgemäße Anordnung des Zielerkennungsgeräts 14 hinter der Ladung, ist der Raum vor der Flachbelegung 16 völlig frei, so daß sich nach Aktivierung der Ladung 15 bei optimalen Symmetriebedingungen ein durchschlagskräftiges Sekundärgeschoß 16 ungestört ausbilden kann. Um ein Aussenden und einen Empfang der elektromagnetischen Energie zu ermöglichen, ist die in Ruhelage innerhalb der Hülle 9 des Geschoßkopfes 10 abschußsicher angeordnete Antenne 17 des Zielerkennungsgeräts frühestens nach dem Abwerfen des Geschoßkopfes vom Lastengeschoß in Funktion zu versetzen. Sie ist dazu zweckmäßig ausfahrbar bzw. ausklappbar ausgebildet.

In einem ersten Ausführungsbeispiel der Er- - findung besteht die Antenne 17 des Geschoßkopfes aus einem im Geschoßkopf fest angeordneten, sich in Flugrichtung des Geschoßkopfes 10 öffnenden Kalottenteil 18, an der schirmartig ausklappbare Segmente 19 angelenkt sind. In Fig.2 sind diese Segmente 19 in Ruhestellung eingeklappt und befinden sich daher innerhalb des Durchmessers der Hülle 9 des Geschoßkopfes 10.

Fig. 3 verdeutlich anhand einer Teildarstellung des Geschoßkopfes 9 das Ausklappen der Segmente 19 und zeigt die Segmente 19 in ausgefahrenem Zustand, wobei sie zusammen mit der fest angeordneten Kalotte 18 die betriebsbereite Antenne 17 bilden. Die geometrische Gestalt der Antenne 17 wird durch die Art der gewünschten Strahlungscharakteristik der Antenne vorgegeben. Beispielsweise kann die in Betriebsstellung ausgefahrene Antenne 17 die Gestalt eines Paraboloids haben, in dessen Brennpunkt der eigentliche Strahler für die elektromagnetische Energie angeordnet ist, der zum Sender/Empfänger des Zielerkennungsgeräts 14 führt. Dieser Strahler ist in Fig. schematisch angedeutet und mit Bezugsziffer 31 bezeichnet. Auf besonders einfache Weise lassen sich die Segmente 19 der Antenne 17 durch Gelenkstangen 30 ausfahren, die einerseits mit jedem der Segmente 19 und andererseits mit einem Kolben 41 (Fig. 4) verbunden sind, der wiederum in einem Zylinder 40 verschiebbar angeordnet ist. Die für das Ausklappen der Segmente 19 notwendige Verschiebung des Kolbens 41 wird zweckmäßig durch eine Ausstoßladung 42 bewirkt, die zweckmäßig von einem nicht näher dargestellten Zeitglied im Zielerkennungsgerät 14 aktiviert wird.

In einem besonders vorteilhaften weiteren Ausführungsbeispiel der Erfindung (Fig. 5) liegen die aufklappbar ausgebildeten Segmente 19 der Antenne 17 im Ruhezustand auf der Hülle eines zusammengefalteten Ballons 50 auf. Zum Aufklappen der Segmente 19 der Antenne 17 wird der Ballon 50 beispielsweise von einem Gasgenerator 51 mit Gasdruck beaufschlagt/wobei der Gasgenerator 51 wiederum von dem zentralen Zielerkennungsgerät 14 gestartet wird. In vorteilhafter Doppelfunktion kann dabei der Ballon 50 noch zum Abtrennen der Teile der Hülle 9 des Geschoßkopfes 10 verwendet werden, die bis zum Ausfahren der Antenne 17 den Geschoßkopf in Höhe der Antenne 17 abdecken.

In einem weiteren besonders einfach und gewichtssparend ausgebildeten Ausführungsbeispiel der Erfindung ist zum Absprengen der Außenwandverkleidung ein Ballon 50 vorgesehen, der höchstens auf einem Teil seiner inneren oder äußeren Oberfläche mit einer leitfähigen, vorzugsweise metallischen Beschichtug versehen ist, die-in Form einer Kalotte ausgestaltet-den Antennenreflektor darstellt.

In einem letzten Ausführungsbeispiel der Erfindung (Fig. 6, Fig. 7) ist ein Antennenträger 60 . an einer exzentrisch angeordneten Achse 61 in Radialrichtung ausschwenkbar im Geschoßkopf 10 gelagert, derart, daß er sich im Ruhezustand innerhalb der Hülle 9 des Geschoßkopfes 10 befindet. Nach dem Ausschwenken des Antennenträgers 60, was durch Ausstoßiadungen und/oder Federmittel bewirkt werden kann, befindet sich die Antenne 62 außerhalb des Durchmessers des Geschoßkopfes 10 und kann elektromagnetische Energie zum Zielgebiet abstrahlen bzw. von dort aufnehmen. Aus Symmetriegründen und zur besseren Gewichtsverteilung ist es zweckmäßig, diametral dem Antennenträger 60 gegenüberliegend um eine weitere Schwenkachsae 61' ein gewichtsmäßig dem Antennenträger 60 entsprechendes Teil 61 ausschwenken zu lassen.

Für besondere Anwendungsfälle kann jedoch auch dieses Teil 61 als Antennenträger für eine weitere Antenne ausgestaltet sein, so daß Sender und Empfänger des Zielerkennungsgeräts 14 jeweils mit einer eigenen Antenne verbindbar sind.

Im Ausführungsbeispiel nach Fig. 3 wird die wirksame Fläche der Antenne 17 durch den davorliegenden Geschoßkörperteil abgeschattet, so daß im wesentlichen nur die Antennenfläche wirksam ist, die - in Radialrichtung gesehen - über den Durchmesser des Gefechtskopfes hinausragt. Um die Abstrahl- und Empfangseigenschaften der Antenne 17 zu verbessern, kann in einem vorteilhaften weiteren Ausführungsbeispiel der Erfindung ein zweiter Reflektor 17' (Fig. 3a) vorgesehen sein, der die vom Strahler 31 erzeugte elektromagnetische Energie auf den Hauptspiegel 18, 19 der Antenne 17 richtet. Im Empfangsfall konzentriert dieser zweite Spiegel 17' die von der Antenne 17 aufgenommene Energie auf den jetzt als Empfänger wirksamen Strahler 31. Eine schematische Anordnung dieser Antennenkonfiguration mit Andeutung des Strahlengangs ist in Fig. 3a dargestellt.

## Patentansprüche

1. Von einem Lastengeschoß oder Flugkörper abwerfbarer Geschoßkopf (10) mit einen einen Sender, einen Empfänger und eine Antenne (17) aufweisenden Zielerkennungsgerät (14) und einer durch ein Zielortungssignal zündbaren Ladung (15), die ein Sekundärgeschoß (16) auf das erkannte Ziel fortschleudert, dadurch gekennzeichnet, daß das Zielerkennungsgerät (14) und die Antenne (17) des Zielerkennungsgerätes (14) in Flugrichtung hinter der Ladung (15) angeordnet sind und daß die Antenne (17) ausfahrbar bzw. ausklappbar ausgebildet ist.

2. Geschoßkopf nach Anspruch 1, dadurch gekennzeichnet, daß die Antenne (17) aus einer fest angeordneten Kalotte (18) besteht, an der schirmartig aufklappbare Segmente (19) angelenkt sind.

3. Geschoßkopf nach einem der Ansprüche 1 und 2, dadurch gekennzeichnet, daß die Segmente (19) der Antenne (17) über Gelenkstangen (30) mit einem Kolben (41) verbunden sind, der in einem Zylinder (40) vermittels einer von dem Zielerkennungsgerät (14) aktivierten Ausstoßladung (42) angetrieben gleitbar gelagert ist.

4. Geschoßkopf nach einem der Ansprüche 1 und 2, dadurch gekennzeichnet, daß zum Ausfahren der Segmente (19) der Antenne (17) ein von einem Gasgenerator (51) aufblasbarer Ballon (50) vorgesehen ist.

5. Geschoßkopf nach Anspruch 4, dadurch gekennzeichnet, daß der Ballon (50) in Doppelfunktion zum Absprengen⁻ der die Antennensektion des Geschoßkopfes (10) verkleidenden Teile der Hülle (9) des Geschoßkopfes (10) vorgesehen ist.

6. Geschoßkopf nach einem der Ansprüche 1, 2, 4, 5, dadurch gekennzeichnet, daß der Ballon (50) auf einem eine Kalotte darstellenden Teilbereich seiner inneren und/oder äußeren Oberfläche mit einer leitfähigen Schicht, vorzugsweise einer Metallschicht, bedeckt ist, so daß er als Antennenreflektor wirkt.

7. Geschoßkopf nach einem der Ansprüche 1 und 2, dadurch gekennzeichnet, daß die Antenne (62) in einem um eine exzentrisch angeordnete Drehachse (60') in Radialrichtung ausschwenkbaren Antennenträger (60) angeordnet ist.

8. Geschoßkopf nach einem der Ansprüche 1 bis 7, dadurch gekennzeichnet, daß die Antenne (17) zwei Reflektoren (17', 18, 19) umfaßt, deren reflektierende Flächen einander gegenüberstehen und die den Strahler/Empfänger (31) des Zielerkennungsgeräts (14) zwischen sich einschließen.

## Claims

1. A projectile head (10) droppable from a load carrying projectile or missile, the head having a target recognition apparatus (14) with a transmitter, a receiver and an aerial (17) and a charge (15) detonatable by a target location signal to propel a secondary projectile (16) forward onto the target recognized, characterized by the fact that the target recognition apparatus (14) and the aerial (17) of the target recognition apparatus (14) are located behind the charge (15) as viewed in the direction of flight and that 'the aerial (17) is constructed so that it can be drawn or swung out.

2. A projectile head in accordance with Claim 1, characterized by the fact that the aerial (17) comprises a fixed cap (18) with segments (19) which can be opened in the manner of a parachute articulated thereto.

3. A projectile head in accordance with one of Claims 1 and 2, characterized by the fact that the segments (19) of the aerial (17) are connected by link rods (30) with a piston (41) slidably mounted in a cylinder (40) and driven therein by an ejection charge (42) activated by the target recognition apparatus (14).

4. A projectile head in accordance with Claims 1 and 2, characterized by the fact that a balloon (40) inflatable by a gas generator (51) is provided as the means of extending the segments (19) of the aerial (17).

5. A projectile head in accordance with Claim 4, characterized by the fact that the balloon (50) also separates those parts of the casing (9) of the projectile head (10) which cover the aerial section of the projectile head (10).

6. A projectile head in accordance with Claims 1, 2, 4 and 5 characterized by the fact that the balloon (50) is covered, over a cap forming portion of its inner and/or outer surface, with a conductive layer, preferably a metal coating, which acts as an aerial reflector.

7. A projectile head in accordance with Claims 1 and 2, characterized by the fact that the aerial (62) is positioned in an aerial carrier (60) which can be swung out in a radial- direction about an eccentrically positioned pivot (60').

8. A projectile head in accordance with Claims 1 to 7, characterized by the fact that the aerial (17) comprises two reflectors (17', 18, 19), of which the reflecting surfaces are positioned opposite one another and which enclose the transmitter/receiver (31) of the target recognition apparatus (14).

## Revendications

1. Tête (10) décrochable d'un projectile vecteur ou missile, comportant un appareil d'acquisition de cible (14) comportant un émetteur, un récepteur et une antenne (17), et une charge (15) pouvant être enflammée (ou amorcée) par un signal de repérage de cible, qui lance un projectile secondaire (16) vers la cible reconnue, caractérisée en ce que l'appareil d'acquisition de cible (14) et l'antenne (17) de l'appareil d'acquisition de cible (14) sont disposés derrière la charge (15) dans le sens de déplacement du projectile ou missile, et en ce que l'antenne (17) est conformée de façon à pouvoir sortir ou s'écarter.

2. Tête selon la revendication 1, caractérisée en ce que l'antenne (17) comprend une calotte (18) en position fixe, sur laquelle des segments (19) sont articulés de façon à pouvoir s'écarter en parapluie.

3. Tête selon l'une des revendications 1 et 2, caractérisée en ce que les segments (19) de l'antenne (17) sont reliés par des barres articulées (30) à un piston (41) placé de façon à pouvoir coulisser dans un cylindre (40) en étant entraîné au moyen d'une charge d'éjection (42) amorcée par l'appareil d'acquisition de cible (14).

4. Tête selon l'une des revendications 1 et 2, caractérisée en ce que, pour faire sortir les segments (19) de l'antenne (17), un ballon (50) pouvant être gonflé par un générateur de gaz (51) est prévu.

5. Tête selon la revendication 4, caractérisée en ce que le ballon (50) est prévu avec une double fonction pour détacher les parties de l'enveloppe (9) de la tête (10) revêtant la section d'antenne de la tête (10).

6. Tête selon l'une des revendications 1, 2, 4, 5, caractérisée en ce que le ballon (50) est recouvert, sur une portion de sa surface intérieure et/ou extérieure constituant une calotte, d'une couche conductrice, de préférence d'une couche métallique, de sorte qu'il joue le rôle d'un réflecteur d'antenne.

7. Tête selon l'une des revendications 1 et 2, caractérisée en ce que l'antenne (62) est placée dans un support d'antenne (60) de façon à pouvoir sortir en direction radiale en pivotant autour d'un axe de rotation (60') disposé excentriquement.

8. Tête selon l'une des revendications 1 à 7, caractérisée en ce que l'antenne (17) comprend deux réflecteurs (17', 18, 19) dont les surfaces réfléchissantes sont opposées et qui comprennent entre eux l'émetteur de rayonnement/récep- teur (31) de l'appareil d'acquisition de cible (14).
